# EUROPÄISCHE PATENTSCHRIFT

(11) **EP 3 857 009 B1**
(45) Veröffentlichungstag und Bekanntmachung des Hinweises auf die Patenterteilung: **03.08.2022**
(21) Anmeldenummer: 19782548.2
(22) Anmeldetag: 30.09.2019
(51) Int. Cl.: E05B 81/06, E05B 81/42, E05B 85/10

(54) **GRIFFANORDNUNG FÜR EIN KRAFTFAHRZEUG**
HANDLE ASSEMBLY FOR A MOTOR VEHICLE
ARRANGEMENT DE POIGNÉE POUR UN VÉHICULE AUTOMOBILE

(30) Priorität: 08.01.2019 DE 102019100311
(43) Veröffentlichungstag der Anmeldung: 04.08.2021
(73) Patentinhaber: HUF Hülsbeck & Fürst GmbH & Co. KG, 42551 Velbert (DE)
(72) Erfinder: SCHÜTZ, Heiko, 42549 Velbert (DE); PORADA, Martin, 42119 Wuppertal (DE)
(74) Vertreter: Zenz Patentanwälte Partnerschaft mbB
(86) Internationale Anmeldenummer: PCT/EP2019/076468
(87) Internationale Veröffentlichungsnummer: WO 2020/143936

(56) Entgegenhaltungen:
- WO-A1-2018/137837
- DE-A1-102006 027 474
- DE-A1-102013 112 706

## Beschreibung

Die Erfindung richtet sich auf eine Griffanordnung eines Kraftfahrzeugs, aufweisend ein Trägergehäuse, eine an dem Trägergehäuse bewegbar gelagerte und einen Griffabschnitt aufweisende Handhabe, die zwischen einer Einfahrstellung und einer Ausfahrstellung bewegbar ausgebildet ist, ein mechanisches Rückstellelement, welches eine die Handhabe in Richtung der Einfahrstellung drängende oder die Handhabe in der Einfahrstellung haltende Rückstellkraft ausübt, und ein zwischen einer Grundposition, einer Ausstellposition und einer zwischen der Grundposition und der Ausstellposition liegenden Koppelposition bewegbares und an dem Trägergehäuse bewegbar gelagertes Antriebselement, welches eine in einen ersten Antriebsweg und einen zweiten Antriebsweg unterteilte Antriebsbewegung ausführen kann, wobei bei Einbau der Handhabe in dem Kraftfahrzeug der Griffabschnitt in der Einfahrstellung strakbündig mit einer Außenfläche des Kraftfahrzeugs verlaufend angeordnet ist und in der Ausfahrstellung gegenüber der Außenfläche des Kraftfahrzeugs in eine Ausstellrichtung ausgestellt und beabstandet zu dem Trägergehäuse angeordnet ist, wobei das Antriebselement bei seiner Antriebsbewegung aus der Ausstellposition in die Koppelposition entlang des zweiten Antriebsweges mit der Handhabe bewegungsgekoppelt ist und die Bewegung die Handhabe führend ausgebildet ist, wobei die Handhabe in eine zwischen der Einfahrstellung und der Ausfahrstellung liegende Sicherheitsstellung bewegbar ist, in welcher der Griffabschnitt in einem vorgegebenen Sicherheitsabstand zum Trägergehäuse angeordnet ist, wobei das Antriebselement in seiner Koppelposition nach seiner Antriebsbewegung aus der Ausstellposition die Handhabe in die Sicherheitsstellung anordnend führt, und wobei das Antriebselement und die Handhabe zumindest in der Grundposition des Antriebselements und in der Einfahrstellung der Handhabe voneinander bewegungsentkoppelt sind, wobei die Handhabe mit einem Griffhebel drehgelenkig verbunden ist, welcher um eine Drehachse an dem Trägergehäuse drehbar gelagert ist, wobei das Antriebselement um eine motorangetriebene Antriebsachse an dem Trägergehäuse drehbar gelagert ist und die Antriebsbewegung eine Drehbewegung um die Antriebsachse ist.

Eine Griffanordnung der vorstehend genannten Art ist zum Beispiel aus der WO 2018/137837 A1 bekannt.

Ferner ist eine vergleichbare Griffanordnung zum Beispiel aus der DE 10 2013 212 198 A1 bekannt und weist eine in ihrer Einfahrstellung strakbündig angeordnete Handhabe auf, die aus der Einfahrstellung in eine Ausfahrstellung motorgetrieben bewegbar ist. Eine solche Handhabe wird vorzugsweise bei Elektroautos eingesetzt, bei denen die Handhabe mit einem strombetriebenen Antriebselement aus ihrer strakbündigen bzw. flächenbündigen Einfahrstellung, in welcher die Handhabe zur Reduzierung des Luftwiderstandes angeordnet ist, in die Ausfahrstellung ausfährt, wenn sich ein legitimierter Bediener dem Kraftfahrzeug nähert. Sobald die Handhabe nicht mehr gebraucht wird, fährt sie wieder in die Einfahrstellung und verschwindet somit in der Karosserie, um keinen Luftwiderstand zu erzeugen. Da die Handhabe mit dem Antriebselement bewegungsgekoppelt ist, besteht die Gefahr, dass bei der Einfahrbewegung der Handhabe die Hand eines Benutzers oder ein Gegenstand von der einfahrenden Handhabe eingeklemmt werden kann. Um dies zu verhindern, ist es ferner bekannt, bei den bekannten Griffanordnungen Sensoren vorzusehen, welche die Anwesenheit eines Objekts, also einer Hand eines Benutzers oder einen Gegenstand, zwischen der Handhabe und einem die Handhabe lagernden Trägergehäuse detektieren. Falls sich ein Objekt in dem Einfahrweg der Handhabe befindet, senden solche Sensoren ein Signal, woraufhin das Antriebselement seinen Betrieb einstellt und die Einfahrbewegung der Handhabe gestoppt wird. Nachteilig bei solchen bekannten Griffanordnungen ist die aufwendige Sensorik, für die ein zusätzlicher Bauraum vorzusehen ist und welche die Gesamtkosten der Griffanordnung erhöhen.

Der Erfindung liegt die Aufgabe zugrunde eine Lösung zu schaffen, die auf konstruktiv einfache Weise eine verbesserte Griffanordnung für ein Kraftfahrzeug bereitstellt, welche einen Einklemmschutz für den Einfahrvorgang der Handhabe bereitstellt, der ohne aufwendige Sensorik auskommt und darüber hinaus eine erweiterte Funktionalität bereitstellt.

Bei einer Griffanordnung der eingangs bezeichneten Art wird die Aufgabe erfindungsgemäß dadurch gelöst, dass der Griffhebel Führungsmittel zur Führung der Bewegung der Handhabe aufweist, wobei die Führungsmittel relativ zu dem Griffhebel drehbar gelagert sind und mit dem Antriebselement bewegungskoppelbar ausgebildet sind. Im Sinne der Erfindung ist unter einer Bewegungskopplung beispielsweise zu verstehen, dass durch eine Bewegung des Antriebselements eine Bewegung der Handhabe erfolgt, wenn das Antriebselement und die Handhabe miteinander bewegungsgekoppelt sind. Bei einer Bewegungskopplung bewegt folglich das Antriebselement die Handhabe. Demgegenüber ist im Sinne der Erfindung unter einer Bewegungsentkopplung zu verstehen, dass die Handhabe und das Antriebselement dann voneinander unabhängige Bewegungen durchführen können, wenn die Handhabe und das Antriebselement voneinander bewegungsentkoppelt sind, wobei das Antriebselement oder die Handhabe auch keine Bewegung vollziehen müssen, wenn sich das entsprechend andere Bauteil bewegt.

Vorteilhafte und zweckmäßige Ausgestaltungen und Weiterbildungen der Erfindung ergeben sich aus den Unteransprüchen.

Durch die Erfindung wird eine Griffanordnung für ein Kraftfahrzeug zur Verfügung gestellt, die sich durch eine einfache Konstruktion und durch ein besonderes Konzept für die Kopplung von Handhabe und Antriebselement und für den Einfahrvorgang auszeichnet. Dadurch, dass das Antriebselement bei seiner Antriebsbewegung von der Ausstellposition bis in seine Koppelposition die Handhabe in die Sicherheitsstellung anordnend führt und die sich daran anschließende Bewegung von Antriebselement und Handhabe bewegungsentkoppelt erfolgt, ist sichergestellt, dass sich ein zwischen Trägergehäuse und Griffabschnitt befindendes Objekt beim Einfahrvorgang nicht eingeklemmt wird, denn die weitere Einfahrbewegung der Handhabe aus der Sicherheitsstellung in die Einfahrstellung erfolgt ausschließlich durch die Rückstellkraft des mechanischen Rückstellelements, wobei die Rückstellkraft derart bemessen ist, dass beispielsweise eine sich zwischen Trägergehäuse und Griffabschnitt befindende Hand eines Benutzers nicht ernsthaft einklemmt und schon gar nicht verletzt wird. Der vorgegebene Sicherheitsabstand ist dabei so bemessen, dass die Finger einer Hand eines Benutzers ausreichend Raum zwischen dem Trägergehäuse und dem Griffabschnitt vorfinden, wenn sich die Handhabe in der Sicherheitsstellung befindet und von dem Antriebselement entkoppelt ist. Bevor die Handhabe bei einem Einfahrvorgang in der Sicherheitsstellung angeordnet ist, erfolgt eine von dem Antriebselement geführte Bewegung der Handhabe, was in vielerlei Hinsicht vorteilhaft ist. Denn erfindungsgemäß ist das Antriebselement bei seiner Antriebsbewegung aus der Ausstellposition in die Koppelposition entlang des zweiten Antriebsweges mit der Handhabe bewegungsgekoppelt, so dass das Antriebselement die Bewegung der Handhabe beim Einfahrvorgang zumindest abschnittsweise führt. Durch die geführte Bewegung der Handhabe wird zum einen verhindert, dass die Handhabe beim Einfahrvorgang in Richtung ihrer Einfahrstellung beschleunigt wird und mit großer Wucht in die Einfahrstellung einfährt, was wiederum bei zu großer Beschleunigung beispielsweise eine Gefährdung für die Hand eines Benutzers darstellen könnte, wenn sich die Hand zwischen dem Griffabschnitt und dem Trägergehäuse befindet. Zum anderen kann durch die geführte Bewegung der Handhabe entlang des zweiten Antriebsweges des Antriebselements bis in die Sicherheitsstellung eine Blockade der Handhabe gelöst werden. Beispielsweise können Vereisung oder Verunreinigungen eine Einfahrbewegung der Handhabe aus der Ausfahrstellung blockieren, wenn die Rückstellkraft des mechanischen Rückstellelements nicht ausreichend groß ist, um die Blockade zu überwinden. Andererseits darf die Rückstellkraft nicht zu groß gewählt sein, da dadurch sonst eine potentielle Gefahr des Einklemmens gegeben ist. Diese Problematik löst die Erfindung, durch die sowohl im Normalbetrieb als auch im Blockadebetrieb eine geführte Bewegung der Handhabe in die Sicherheitsstellung erfolgt, wobei für den verbleibenden Einfahrweg aus der Sicherheitsstellung in die Einfahrstellung die Handhabe von dem Antriebselement bewegungsentkoppelt ist und das Einfahren allein durch die Rückstellkraft des mechanischen Rückstellelements erfolgt, wobei die Rückstellkraft derart bemessen ist, dass zum Beispiel eine sich zwischen Trägergehäuse und Griffabschnitt befindende Hand eines Benutzers nicht verletzt werden kann. Dadurch, dass das Antriebselement und die Handhabe zumindest in der Grundposition des Antriebselements und in der Einfahrstellung der Handhabe voneinander bewegungsentkoppelt sind, ist gewährleistet, dass die Handhabe in einem stromlosen Notbetrieb, beispielsweise bei Ausfall der Elektrik aufgrund einer leeren Batterie, von einem Benutzer manuell in die Ausfahrstellung bewegt werden kann, um eine mechanische Türöffnung durchführen zu können, was den Funktionsumfang der erfindungsgemäßen Griffanordnung erhöht.

Für eine flexible Verbindung von Antriebselement und Handhabe ist in Ausgestaltung der Erfindung ferner vorgesehen, dass das Antriebselement über die Führungsmittel und über den Griffhebel mit der Handhabe bewegungskoppelbar ausgebildet ist.

Eine besonders platzsparende und einen geringen Bauraum beanspruchende Griffanordnung ist in Ausgestaltung der Erfindung dadurch gegeben, dass die Führungsmittel um die Drehachse drehbar gelagert sind und relativ zu dem Antriebselement bewegbar sind.

Im Hinblick auf die Bewegungskopplung sieht die Erfindung vor, dass das Antriebselement einen Bewegungszapfen aufweist, welcher in einem Abstand zur Antriebsachse angeordnet ist, wobei bei der Antriebsbewegung des Antriebselements aus der Ausstellposition in die Koppelposition entlang des zweiten Antriebswegs der Bewegungszapfen über die Führungsmittel mit der Handhabe bewegungsgekoppelt ist.

Konstruktiv besonders günstig ist es in Ausgestaltung der Erfindung, wenn die Führungsmittel einen Ausfahrhebel aufweisen, der drehbar an dem Griffhebel gelagert ist, wobei ein mechanisches Rückhalteelement den Ausfahrhebel gegen einen am Griffhebel ausgebildeten Ausfahranschlag drängt.

Für eine kompakte Bewegungskinematik für die Ausfahrbewegung der Handhabe sieht die Erfindung in Ausgestaltung vor, dass der Bewegungszapfen des Antriebselements bei der Antriebsbewegung des Antriebselements aus der Koppelposition in die Ausstellposition entlang des zweiten Antriebswegs den Ausfahrhebel gegen den Ausfahranschlag drängend, den Griffhebel um die Drehachse drehend und die Handhabe in die Ausfahrstellung bewegend ausgebildet ist.

Ebenso sieht die Erfindung für eine kompakte Bewegungskinematik für die Einfahrbewegung in weiterer Ausgestaltung vor, dass die Führungsmittel einen an dem Ausfahrhebel angeordneten Einfahrhebel aufweisen, der sich parallel zu dem Ausfahrhebel auf einer dem Ausfahranschlag abgewandten Seite des Ausfahrhebels erstreckt, wobei an dem Griffhebel ein Einfahranschlag ausgebildet ist, und wobei der Einfahrhebel beabstandet zu dem Einfahranschlag angeordnet ist, wenn der Ausfahrhebel an dem Ausfahranschlag anliegend angeordnet ist.

Für eine geführte Rückführung der Handhabe in Richtung der Einfahrstellung sieht die Erfindung in Ausgestaltung vor, dass in einem Normalbetrieb der Bewegungszapfen des Antriebselements bei der Antriebsbewegung des Antriebselements aus der Ausstellposition in die Koppelposition entlang des zweiten Antriebswegs die Handhabe gegen die über den Griffhebel auf den Ausfahrhebel wirkende Rückstellkraft des mechanischen Rückstellelements in die Sicherheitsstellung führend ausgebildet ist, wobei in dem Normalbetrieb bei der Antriebsbewegung des Antriebselements aus der Ausstellposition in die Koppelposition der Ausfahranschlag und der Ausfahrhebel aneinander anliegend angeordnet sind.

Für eine von der Handhabe entkoppelte und gekoppelte Antriebsbewegung des Antriebselements sieht die Erfindung in weiterer Ausgestaltung vor, dass in einem Normalbetrieb bei einer Antriebsbewegung des Antriebselements aus der Grundposition in Richtung der Koppelposition der Bewegungszapfen beabstandet zu den Führungsmitteln angeordnet ist, wobei in dem Normalbetrieb bei einer Antriebsbewegung des Antriebselements aus der Koppelposition in die Ausstellposition und aus der Ausstellposition in die Koppelposition der Bewegungszapfen zwischen dem Ausfahrhebel und dem Einfahrhebel liegend angeordnet ist.

Für eine zumindest abschnittweise geführte Einfahrbewegung der Handhabe aus der Ausfahrstellung sieht die Erfindung in weiterer Ausgestaltung vor, dass der Einfahrhebel und der Ausfahrhebel zwischen dem Einfahranschlag und dem Ausfahranschlag bewegbar angeordnet sind.

Eine geführte Bewegung ist insbesondere dann von Vorteil, wenn die Handhabe beispielsweise in der Ausfahrstellung aufgrund von Vereisung angeordnet verbleibt, obwohl sich das Antriebselement aus der Ausstellposition zurück in Richtung der Grundposition bewegt. Hierzu sieht die Erfindung in weiterer Ausgestaltung vor, dass in einem Blockadebetrieb, in welchem ein zwischen dem Trägergehäuse und dem Griffabschnitt der Handhabe angeordnetes Objekt eine Bewegung der Handhabe in die Einfahrstellung blockieren kann, der Bewegungszapfen des Antriebselements bei der Antriebsbewegung des Antriebselements aus der Ausstellposition in die Koppelposition entlang des zweiten Antriebswegs den Einfahrhebel gegen den Einfahranschlag drängend, den Griffhebel um die Drehachse drehend und die Handhabe in die Sicherheitsstellung bewegend ausgebildet ist.

Für eine flexible Betriebsweise der Griffanordnung sieht die Erfindung in weiterer Ausgestaltung vor, dass der Einfahrhebel drehbar an dem Ausfahrhebel gelagert ist, wobei ein mechanisches Halteelement den Einfahrhebel in eine Basisstellung drängt, in welcher der Einfahrhebel und der Ausfahrhebel sich beabstandet zueinander parallel erstreckend angeordnet sind. Der Einfahrhebel und der Ausfahrhebel erstrecken sich parallel zueinander, wobei der Einfahrhebel und der Ausfahrhebel beabstandet zueinander angeordnet sind.

In weiterer Ausgestaltung sieht die Erfindung ferner vor, dass der Einfahrhebel um eine Hebeldrehachse an dem Ausfahrhebel drehbar gelagert ist und einen Stützarm aufweist, der in der Basisstellung an einer an dem Ausfahrhebel ausgebildeten Anlagefläche, welche eine Bewegung des Einfahrhebels in eine von dem Ausfahrhebel wegweisende Richtung blockiert, anliegt.

Im Betrieb der Handhabe können Situationen eintreten, bei denen die Handhabe in ihrer Ausfahrstellung angeordnet ist, obgleich das Antriebselement in seiner Grundposition angeordnet ist. Eine solche Situation kann beispielsweise bei einem Blockadebetrieb, bei welchem die Handhabe an einer Bewegung in ihre Einfahrstellung gehindert ist, wenn sich ein Objekt innerhalb des Durchgriffbereichs befindet, oder bei einem Notbetrieb, bei welchem die Handhabe manuell von einem Bediener aus der Einfahrstellung in die Ausfahrstellung bewegt wird, ohne dass dabei das in seiner Grundposition angeordnete Antriebselement bewegt wird, vorliegen. Wenn somit die Handhabe in der Ausfahrstellung angeordnet ist, nehmen die Führungsmittel eine Stellung ein, in welcher das Antriebselement nicht mehr mit der Handhabe bewegungskoppelbar ist. Zur Herstellung der Bewegungskopplung sieht die Erfindung in Ausgestaltung vor, dass der Einfahrhebel aus der Basisstellung in Richtung des Ausfahrhebels bewegbar gelagert ist. Dadurch ist es möglich, dass der Bewegungszapfen wieder zwischen dem Einfahrhebel und dem Ausfahrhebel angeordnet werden kann und dass die relative Anordnung von Antriebselement und Griffhebel quasi synchronisiert werden kann.

Zur Synchronisierung und im Hinblick auf eine kompakte Bauweise ist es konstruktiv besonders günstig, wenn in Ausgestaltung der Erfindung der Ausfahrhebel eine Aussparung aufweist, durch die hindurch der Einfahrhebel zumindest abschnittsweise hindurch bewegbar ist.

Ebenso ist es für die Synchronisation, aber auch zur Sicherstellung, dass die Handhabe in ihrer Ausfahrstellung angeordnet ist, von besonderem Vorteil, wenn in Ausgestaltung der Erfindung an dem Griffhebel eine Ausstellfläche ausgebildet ist und das Antriebselement aus der Ausstellposition in eine Endausstellposition entlang eines dritten Antriebsweges, welcher sich an den zweiten Antriebsweg anschließt, bewegbar ist, wobei an dem Antriebselement ein Haltezapfen angeformt ist, welcher bei einer Antriebsbewegung des Antriebselements entlang des dritten Antriebsweges an der Ausstellfläche anliegt und die Handhabe gegen die Rückstellkraft des mechanischen Rückstellelements in Ausfahrstellung gedrückt hält.

Schließlich ist es in Ausgestaltung der Erfindung vorteilhaft, wenn das mechanische Rückstellelement an dem Griffhebel angreift und die Handhabe über den Griffhebel in Richtung der Einfahrstellung drängend oder in der Einfahrstellung haltend ausgebildet ist. Auf diese Weise ist es möglich, dass die Handhabe nur mit Hilfe des mechanischen Rückstellelements zurück in die Einfahrstellung bewegt wird. Das Antriebselement ist folglich für diese Bewegung in die Einfahrstellung nicht erforderlich, wobei das Antriebselement und die Handhabe auf diesem ersten Antriebsweg des Antriebselements voneinander bewegungsentkoppelt sind.

Es versteht sich, dass die vorstehend genannten und nachstehenden noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen. Der Rahmen der Erfindung ist nur durch die Ansprüche definiert.

Weitere Einzelheiten, Merkmale und Vorteile des Gegenstandes der Erfindung ergeben sich aus der nachfolgenden Beschreibung im Zusammenhang mit der Zeichnung, in der beispielhafte und bevorzugte Ausführungsbeispiele der Erfindung dargestellt sind.

In der Zeichnung zeigt:
Figur 1 eine schematische Seitenansicht eines Kraftfahrzeugs mit mehreren erfindungsgemäßen Griffanordnungen,
Figur 2 eine perspektivische Ansicht der erfindungsgemäßen Griffanordnung mit einer in einer Einfahrstellung strakbündig bzw. flächenbündig mit einer Außenfläche einer Fahrzeugtür verlaufend angeordneten Handhabe,
Figur 3 einer Perspektivansicht der erfindungsgemäßen Griffanordnung mit einer in einer Ausfahrstellung und gegenüber der Außenfläche der Fahrzeugtür ausgestellt angeordneten Handhabe,
Figur 4 eine Perspektivansicht auf die an einem Trägergehäuse gelagerten Handhabe in der Einfahrstellung,
Figur 5 eine Perspektivansicht auf die an dem Trägergehäuse gelagerte Handhabe in der Ausfahrstellung,
Figur 6 eine perspektivische Ansicht auf die erfindungsgemäßen Griffanordnung,
Figur 7 eine perspektivische Ansicht auf die erfindungsgemäßen Griffanordnung ohne Trägergehäuse,
Figur 8 eine Draufsicht auf die in Figur 7 gezeigte Griffanordnung,
Figur 9 eine perspektivische Ansicht auf die Handhabe der erfindungsgemäßen Griffanordnung,
Figur 10 eine Detaildraufsicht auf ein Längsende der Handhabe der erfindungsgemäßen Griffanordnung,
Figur 11 eine Perspektivansicht auf ein Antriebselement der erfindungsgemäßen Griffanordnung,
Figur 12 eine Perspektivansicht auf einen Griffhebel und an dem Griffhebel gelagerte Führungsmittel der erfindungsgemäßen Griffanordnung,
Figur 13 eine Draufsicht auf den Griffhebel und die Führungsmittel,
Figur 14 eine perspektivische Ansicht auf den Griffhebel,
Figur 15 eine Perspektivansicht auf die Führungsmittel,
Figur 16 eine weitere Perspektivansicht auf die einen Ausfahrhebel und einen Einfahrhebel aufweisenden Führungsmittel,
Figur 17 eine noch weitere Perspektivansicht auf den Ausfahrhebel und den relativ zu dem Ausfahrhebel verdreht angeordneten Einfahrhebel,
Figur 18 eine Draufsicht auf einen Ausschnitt der Griffanordnung für einen Normalbetrieb eines Ausfahrens der Handhabe, wobei die Handhabe in der Einfahrstellung und das Antriebselement in der Grundposition angeordnet sind,
Figur 19 eine Draufsicht auf einen Ausschnitt der Griffanordnung für einen Normalbetrieb des Ausfahrens der Handhabe, wobei die Handhabe in Richtung ihrer Ausfahrstellung und das Antriebselement in Richtung seiner Ausstellposition bewegt angeordnet sind,
Figur 20 eine Draufsicht auf einen Ausschnitt der Griffanordnung für einen Normalbetrieb des Ausfahrens der Handhabe, wobei die Handhabe in ihrer Ausfahrstellung und das Antriebselement in einer Endausstellposition angeordnet sind,
Figur 21 eine weitere Draufsicht auf den in Figur 20 gezeigten Ausschnitt der Griffanordnung,
Figur 22 eine Draufsicht auf einen Ausschnitt der Griffanordnung für einen Normalbetrieb eines Einfahrens der Handhabe, wobei die Handhabe in der Ausfahrstellung und das Antriebselement in der Endausstellposition angeordnet sind,
Figur 23 eine weitere Draufsicht auf den in Figur 22 gezeigten Ausschnitt der Griffanordnung Figur 24,
Figur 24 eine Draufsicht auf einen Ausschnitt der Griffanordnung für einen Normalbetrieb des Einfahrens der Handhabe, wobei die Handhabe in Richtung ihrer Einfahrstellung und das Antriebselement in Richtung seiner Grundstellposition bewegt angeordnet sind,
Figur 25 eine Draufsicht auf einen Ausschnitt der Griffanordnung für einen Normalbetrieb eines Einfahrens der Handhabe, wobei die Handhabe in der Einfahrstellung und das Antriebselement in der Grundposition angeordnet sind,
Figur 26 eine Draufsicht auf einen Ausschnitt der Griffanordnung für einen Blockadebetrieb eines Einfahrens der Handhabe, wobei die Handhabe in der Ausfahrstellung und das Antriebselement in der Endausstellposition angeordnet sind,
Figur 27 eine Draufsicht auf einen Ausschnitt der Griffanordnung für den Blockadebetrieb eines Einfahrens der Handhabe, wobei die Handhabe in der Ausfahrstellung angeordnet ist und das Antriebselement die Führungsmittel relativ zu dem Griffhebel bewegt,
Figur 28 eine Draufsicht auf einen Ausschnitt der Griffanordnung für den Blockadebetrieb eines Einfahrens der Handhabe, wobei die Handhabe in einer Sicherheitsstellung angeordnet ist und das Antriebselement die Führungsmittel relativ zu dem Griffhebel bewegt,
Figur 29 eine Draufsicht auf einen Ausschnitt der Griffanordnung für den Blockadebetrieb eines Einfahrens der Handhabe, wobei die Handhabe in ihrer Einfahrstellung angeordnet ist,
Figur 30 eine Draufsicht auf einen Ausschnitt der Griffanordnung für einen anderen Blockadebetrieb eines Einfahrens der Handhabe, wobei die Handhabe in der Ausfahrstellung angeordnet ist und das Antriebselement die Führungsmittel relativ zu dem Griffhebel bewegt,
Figur 31 eine Draufsicht auf einen Ausschnitt der Griffanordnung für den anderen Blockadebetrieb eines Einfahrens der Handhabe, wobei das Antriebselement in der Koppelposition und die Handhabe in der Sicherheitsstellung angeordnet sind,
Figur 32 eine Draufsicht auf einen Ausschnitt der Griffanordnung für den anderen Blockadebetrieb eines Einfahrens der Handhabe, wobei das Antriebselement und die Handhabe bewegungsentkoppelt sind,
Figur 33 eine Draufsicht auf einen Ausschnitt der Griffanordnung für den anderen Blockadebetrieb eines Einfahrens der Handhabe, wobei die Handhabe in ihrer Einfahrstellung angeordnet ist,
Figur 34 eine Draufsicht auf einen Ausschnitt der Griffanordnung für einen Synchronisierungsbetrieb, wobei nach einem Notbetrieb der Griffanordnung das Antriebselement in seiner Grundposition und die Handhabe in ihrer Ausfahrstellung angeordnet sind,
Figur 35 eine Draufsicht auf einen Ausschnitt der Griffanordnung für den Synchronisierungsbetrieb, wobei sich das Antriebselement in Richtung seiner Ausstellposition bewegt und die Handhabe in ihrer Ausfahrstellung angeordnet ist,
Figur 36 eine Detailansicht der Figur 35, wobei der Einfahrhebel relativ zu dem Ausfahrhebel verdreht angeordnet ist, und
Figur 37 eine Draufsicht auf einen Ausschnitt der Griffanordnung für den Synchronisierungsbetrieb, wobei sich das Antriebselement in seine Endausstellposition bewegt hat.

In Figur 1 ist ein Kraftfahrzeug 1 in Form eines PKWs exemplarisch dargestellt, welches in dem Beispiel über vier Fahrzeugtüren 2 (zwei davon sind aus Figur 1 ersichtlich) verfügt, die über eine jeweilige Griffanordnung 3 und insbesondere mit Hilfe einer Handhabe 4 der Griffanordnung 3 geöffnet werden können. Die Fahrzeugtüren 2 werden über ein jeweiliges Türschloss fest verschlossen und können von außen über eine jeweilige Bewegung der Handhabe 4 geöffnet werden. Diese Bewegung an der Handhabe 4 besteht in einem Normalbetrieb der Griffanordnung 3 aus einer Ziehbewegung, welche beispielsweise von einem Mikrotaster erkannt wird, woraufhin ein elektrisches Öffnen des Schlosses der Fahrzeugtür 2 erfolgt. Durch die entsprechende Bewegung der Handhabe 4 lässt sich die zugehörige Fahrzeugtür 2 dann öffnen. Selbstverständlich kann die Griffanordnung 3 ferner für einen stromlosen Notbetrieb ausgebildet sein, bei welchem die Fahrzeugelektronik ausgefallen ist (beispielsweise bei einer leeren Fahrzeugbatterie) und die Handhabe 4 manuell von einem Benutzer zunächst in eine ausgestellte Position bewegt werden muss, damit der Benutzer zum mechanischen Öffnen des Schlosses der Fahrzeugtür 2 die Handhabe 4 hintergreifen und entsprechend betätigen kann. Im Sinne der Erfindung kann die Griffanordnung nicht nur bei Fahrzeugtüren 2, sondern auch bei Klappen von Kraftfahrzeugen zum Einsatz kommen.

Die Figuren 2 bis 5 zeigen in jeweils perspektivischer Ansicht eine der Fahrzeugtüren 2 und die zum Öffnen der Fahrzeugtür 2 dienende Handhabe 4, wobei die Handhabe 4 in den Figuren 2 und 4 in einer Einfahrstellung und in den Figuren 3 und 5 in einer Ausfahrstellung angeordnet gezeigt ist. Wie den Figuren 2 und 4 zu entnehmen ist, ist ein Griffabschnitt 4a der Handhabe 4 - bei Einbau der Griffanordnung 3 in die Fahrzeugtür 2 - in etwa bündig zu einer Außenfläche 5 der Fahrzeugtür 2, d.h. strakbündig bzw. flächenbündig, angeordnet. In dieser Stellung befindet sich die Handhabe 4 in der Einfahrstellung, in welcher sie nicht gebraucht wird. Es sei darauf hingewiesen, dass die vorliegende Erfindung nicht auf Handhaben 4 beschränkt ist, die in ihrer Einfahrstellung flächenbündig bzw. strakbündig angeordnet sind. Vielmehr sind von der Erfindung zusätzlich Ausführungsformen umfasst, bei denen die Handhabe 4 gegenüber der Außenfläche 5 der Fahrzeugtür 2 derart ausgestellt angeordnet ist, dass die Handhabe 4 dennoch für einen Bediener nicht betätigbar bzw. handhabbar ist, weil der Griffabschnitt 4a der Handhabe 4 in dieser Stellung von einem Bediener nicht hintergriffen werden kann. Ferner sei darauf hingewiesen, dass die Außenfläche 5 sich nicht nur auf das Äußere eines Kraftfahrzeugs 1 bezieht, sondern auch eine im Inneren des Kraftfahrzeugs 1 angeordnete Außenfläche sein kann, wie beispielsweise die Außenfläche eines Handschuhfachs. Aus der in den Figuren 2 und 4 gezeigten Einfahrstellung ist die Handhabe 4 in die in den Figuren 3 und 5 gezeigte Ausfahrstellung überführbar, in welcher der Griffabschnitt 4a der Handhabe 4 gegenüber der Außenfläche 5 der Fahrzeugtür 2 vorsteht und im Vergleich zu der Einfahrstellung ausgestellt angeordnet ist. Demnach ist der Griffabschnitt 4a der Handhabe 4 in der Ausfahrstellung aus der Fahrzeugtür 2 hervorstehend angeordnet. In der vorstehenden oder aus der Außenfläche 5 ausgefahrenen Ausfahrstellung kann ein Bediener den Griffabschnitt 4a der Handhabe 4 hintergreifen und betätigen bzw. handhaben, um die Fahrzeugtür 2 zu öffnen. Das Überführen der Handhabe 4 aus der Einfahrstellung in die Ausfahrstellung erfolgt in einem Normalbetrieb mittels eines Antriebselements 6 der Griffanordnung 3, welches im Normalbetrieb von einem Elektromotor 7 bewegt wird. Es können für den Normalbetrieb Annäherungssensoren oder sonstige Sensoren vorgesehen sein, um entsprechend den Elektromotor 7 in Betrieb zu nehmen und dadurch das Antriebselement 6 zu bewegen, damit die Handhabe 4 aus der Einfahrstellung in die Ausfahrstellung gebracht wird, sobald ein Bediener sich der Griffanordnung 3 bzw. der Handhabe 4 nähert. Zu diesem Zweck können aus dem Stand der Technik bekannte Annäherungssensoren in oder an der Handhabe 4 verbaut sein, die bei Erkennung eines berechtigten Bedieners oder ID-Gebers ein Signal an eine Fahrzeugsteuereinrichtung senden, wodurch der Elektromotor 7 in Betrieb gesetzt wird und für die Ausstellung der Handhabe 4 in die Ausfahrstellung sorgt. Die Handhabe 4 ist dabei an einem Trägergehäuse 8 der Griffanordnung 3 bewegbar gelagert, wie es aus den Figuren 2 bis 5 ersichtlich ist, und wird bei der Bewegung aus der Einfahrstellung in die Ausfahrstellung in eine Ausstellrichtung 9 (siehe zum Beispiel Figuren 4 und 5) bewegt, wobei das Trägergehäuse 8 an einem Fahrzeugkarosserieblech der Fahrzeugtür 2 befestigbar ist.

Die erfindungsgemäße Griffanordnung 3 und deren Bauteile sind in den Figuren 6 bis 17 im Detail darstellt. Die Figur 6 zeigt eine Perspektivansicht auf die Griffanordnung 3, wobei das Trägergehäuse 8 neben der Lagerung der einzelnen Bauteile der Giffanordnung 3 diese vor Beschädigung und Verschmutzung schützend überdeckt. Dabei ragt lediglich der Eelektromotor 7 seitlich aus dem Trägergehäuse 8 hervor. Das Trägergehäuse 8 weist drei Anbringungslaschen auf, von welchen Schraubmittel gehalten werden, die das Trägergehäuse 8 an einem Karosserieblech des Kraftfahrzeugs 2 befestigen. Ferner ist aus Figur 6 der Griffabschnitt 4a der Handhabe 4 erkennbar, der von einer Dichtung 10 umgeben ist. Die Dichtung 10 ist im Gegensatz zu dem Trägergehäuse 8 in den Figuren 18 bis 37 gezeigt und dient als Referenz für das Trägergehäuse 8.

In Figur 7 sind die Dichtung 10 und das Trägergehäuse 8 nicht gezeigt, so dass nun beispielsweise das Antriebselement 6 der Griffanordnung 3 ersichtlich ist. Wie ferner aus Figur 7 zu erkennen ist, ist die Handhabe 4 bügelförmig ausgebildet und weist zusätzlich zu dem Griffabschnitt 4a eine Griffplatte 4d und zwei in Längsrichtung 11 der Handhabe 4 beabstandet zueinander angeordnete Verbindungsfinger 4b und 4c auf. Die Verbindungsfinger 4b und 4c verbinden den Griffabschnitt 4a mit der Griffplatte 4d, wobei in Ausfahrstellung der Handhabe 4 die Griffplatte 4d im Wesentlichen bündig zu der Außenfläche 6 liegend angeordnet ist. Wie in diesem Zusammenhang die Figur 9 zeigt, bilden der Griffabschnitt 4a, die Verbindungsfinger 4b, 4c und die Griffplatte 4d einen Durchgriffsbereich 12 aus, in welchen die Hand eines Bedieners eingreift, um die Handhabe 4 zu betätigen. Die Griffplatte 4d ist an ihren Längsenden über eine Hebelmechanik 14 und über eine Ausfahrmechanik 15 bewegbar an dem Trägergehäuse 8 gelagert, wobei sich die Erfindung auf die Ausfahrmechanik 15 bezieht, die im Bereich des Elektromotors 7 angeordnet ist und für die Bewegung der Handhabe 4 verantwortlich ist, wohingegen die Hebelmechanik 14 an dem anderen Längsende der Griffplatte 4d der Bewegung der Ausfahrmechanik 15 folgt. Die Ausfahrmechanik 15, die über eine Koppelstange 22 (siehe zum Beispiel Figur 7) mit der Hebelmechanik 14 bewegungsverbunden ist, ist Teil der erfindungsgemäßen Griffanordnung 3 und umfasst neben dem Antriebselement 8 einen Griffhebel 16 und Führungsmittel 17, die nachstehend noch im Detail beschrieben werden.

Die Handhabe 4 ist über die Griffplatte 4d mit dem Griffhebel 16 drehgelenkig verbunden, wie es aus den Figuren 7 und 8 beispielsweise hervorgeht. Dabei ist der Griffhebel 16 an dem Trägergehäuse 8 um eine Drehachse 18 drehbar gelagert. Um die Drehachse 18 ist ein mechanisches Rückstellelement 19 in Form einer Drehfeder gewunden. Das mechanische Rückstellelement 19 stützt sich an dem Griffhebel 16 und an dem Trägergehäuse 8 mit seinen beiden Federarmen ab und übt eine Rückstellkraft auf die Handhabe 4 aus, welche die aus der Einfahrstellung bewegte Handhabe 4 in Richtung der Einfahrstellung drängt oder welche die in der Einfahrstellung angeordnete Handhabe 4 in der Einfahrstellung hält. Zur Bewegung der Handhabe 4 aus der Einfahrstellung muss folglich die Rückstellkraft überwunden werden, wobei das mechanische Rückstellelement 19 an dem Griffhebel 16 angreift und die Handhabe 4 über den Griffhebel 16 in Richtung der Einfahrstellung drängt oder in der Einfahrstellung hält.

An dem Griffhebel 16 ist eine Ausstellfläche 20 (siehe zum Beispiel Figur 14) ausgebildet, die mit einem an dem Antriebselement 6 ausgebildeten Haltezapfen 21 (siehe zum Beispiel Figur 11) in ganz bestimmten Betriebsstellungen des Antriebselements 6 zusammenwirken kann und die dazu dient, die Handhabe 4 in ihrer Ausfahrstellung zu halten. Über den Haltezapfen 21 und die Ausstellfläche 20 ist eine erste Art der Bewegungskopplung zwischen Handhabe 4 und Antriebselement 6 realisiert.

Für eine zweite Art der Bewegungskopplung zwischen Handhabe 4 und Antriebselement 6 sind die Führungsmittel 17 vorgesehen, die zur Führung der Bewegung der Handhabe 4 bei unterschiedlichen Betriebssituationen dienen. Die Führungsmittel 17 sind um die Drehachse 18 drehbar gelagert. Dabei sind die Führungsmittel 17 zu dem Antriebselement 6 relativ bewegbar und zu dem Griffhebel 16 relativ drehbar gelagert. Die Drehachse 18 ist zweiteilig ausgebildet, wobei um den ersten Teil der Drehachse 18 das mechanische Rückstellelement 19 gewunden ist und die Führungsmittel 17 auf den zweiten Teil der Drehachse 18 drehbar aufgesteckt angeordnet sind, wie zum Beispiel den Figuren 10, 12 und 13 entnommen werden kann. Dabei sind die Führungsmittel 17 zwischen einem Ausfahranschlag 23 und einem Einfahranschlag 24 an der Drehachse 18 drehbar gelagert. Der Ausfahranschlag 23 und der Einfahranschlag 24 sind beabstandet zueinander angeordnet und an dem Griffhebel 16 ausgebildet, wobei der Ausfahranschlag 23 und der Einfahranschlag 24 eine Drehbewegung der Führungsmittel 17 begrenzen. Die Führungsmittel 17 weisen einen Ausfahrhebel 25 auf, der auf die Drehachse 18 aufgesteckt ist und somit an dem Griffhebel 16 drehbar gelagert ist. Ein mechanisches Rückhalteelement 26, welches nach Art einer Drehfeder ausgebildet ist, ist um den zweiten und die Führungsmittel 17 lagernden Teil der Drehachse 18 gewunden und stützt sich mit seinen beiden Schenkeln an dem Griffhebel 16 und dem Ausfahrhebel 25 ab. Dabei übt das mechanische Rückhalteelement 26 eine Kraft auf den Ausfahrhebel 25 aus, so dass der Ausfahrhebel 25 an den Ausfahranschlag 23 anliegend gehalten ist oder der Ausfahrhebel 25 in Richtung des Ausfahranschlags 23 gedrängt ist. Die Führungsmittel 17 weisen ferner einen Einfahrhebel 27 auf. Der Einfahrhebel 27 ist an dem Ausfahrhebel 25 gelagert und erstreckt sich auf einer dem Ausfahranschlag 23 abgewandten Seite des Ausfahrhebels 25 parallel zu dem Ausfahrhebel 25. Wie vorstehend bereits ausgeführt, sind der Einfahrhebel 27 und der Ausfahrhebel 25 zwischen dem Einfahranschlag 24 und dem Ausfahranschlag 23 bewegbar angeordnet. Insbesondere ist der Einfahrhebel 27 drehbar an dem Ausfahrhebel 25 gelagert. Ein mechanisches Halteelement 28 drängt dabei den Einfahrhebel 27 in eine Basisstellung, in welcher der Einfahrhebel 27 und der Ausfahrhebel 25 sich parallel zueinander erstrecken, wobei in dieser Stellung der Einfahrhebel 27 und der Ausfahrhebel 25 beabstandet zueinander angeordnet sind (siehe zum Beispiel Figuren 13, 15 und 16). Der Einfahrhebel 27 ist - wie aus den Figuren 13 und 15 bis 17 ersichtlich ist - um eine Hebeldrehachse 29 an dem Ausfahrhebel 25 drehbar gelagert. Dabei weist der Einfahrhebel 27 einen Stützarm 30 auf, der in der Basisstellung (siehe zum Beispiel Figur 15) an einer an dem Ausfahrhebel 25 ausgebildeten Anlagefläche 31 anliegt. Die Anlagefläche 31 blockiert dabei eine Bewegung des Einfahrhebels 27 in eine von dem Ausfahrhebel 25 wegweisende Richtung, so dass der Einfahrhebel 27 aus der Basisstellung in Richtung des Ausfahrhebels 25 bewegbar gelagert ist. Die Basisstellung des Einfahrhebels 27 bezieht sich auf die relative Stellung des Einfahrhebels 27 zu dem Ausfahrhebel 25. Wie beispielsweise der Figur 17 in Zusammenschau mit der Figur 16 zu entnehmen ist, weist der Ausfahrhebel 25 eine Aussparung 32 auf. Die Aussparung 32 in dem Ausfahrhebel 25 ermöglicht es, dass sich der Einfahrhebel 27 zumindest abschnittsweise durch die Aussparung 32 hindurchbewegen kann. Die Figur 17 zeigt eine solche Stellung, in welcher der Einfahrhebel 27 soweit um die Hebeldrehachse 29 in Richtung des Ausfahrhebels 25 gedreht ist, dass ein Abschnitt des Einfahrhebels 27 durch die Aussparung 32 in dem Ausfahrhebel 25 hindurchragt, wobei sich der Ausfahrhebel 25 und der Einfahrhebel 27 in Draufsicht kreuzen. Für die zweite Art der Bewegungskopplung ist neben den an dem Griffhebel 16 bewegbar gelagerten Führungsmitteln 17 das Antriebselement 6 von Bedeutung. Das Antriebselement 6 ist um eine motorangetriebene Antriebsachse 33 (siehe zum Beispiel Figur 7) an dem Trägergehäuse 8 drehbar gelagert. Dementsprechend ist eine Antriebsbewegung des Antriebselements 6 eine Drehbewegung um die Antriebsachse 33. Das Antriebselement 6 weist zusätzlich zu dem Haltezapfen 21 einen Bewegungszapfen 34 auf, der beabstandet zu der Antriebsachse 33 angeordnet und ausgebildet ist und der mit den Führungsmitteln 17 zusammenwirken kann, um dadurch über die Führungsmittel 17 und über den Griffhebel 16 mit der Handhabe 4 bewegungsgekoppelt verbunden sein zu können. Dabei weist der Bewegungszapfen 34 einen kleineren Abstand zu der Antriebsachse 33 auf als der Haltezapfen 21, wie es beispielsweise aus Figur 10 ersichtlich ist. Ferner sind der Haltezapfen 21 und der Bewegungszapfen 34 an unterschiedlichen Umfangspositionen des Antriebselements 6 in Bezug auf die Antriebsachse 33 angeordnet.

Nachstehend wird die Betriebsweise der erfindungsgemäßen Griffanordnung 3 für verschiedene Betriebsarten beschreiben, die mit der vorstehend beschriebenen Konstruktion durchführbar sind.

### Normalbetrieb für Ausfahrbewegung der Handhabe

Die Figuren 18 bis 21 zeigen verschiedene Anordnungen für einen Normalbetrieb einer Ausfahrbewegung der Handhabe 4, wobei die Dichtung 10 als Referenz für das Trägergehäuse 8 gezeigt ist und das Antriebselement 6 zum Teil geschnitten ist, um einen Blick auf den Haltezapfen 21 oder den Bewegungszapfen 34 zuzulassen, und wobei ferner in Figur 21 die Führungsmittel 17 aus Gründen einer besseren Übersichtlichkeit nicht dargestellt sind.

In der Figur 18 ist die Handhabe 4 in ihrer Einfahrstellung angeordnet, wohingegen das Antriebselement 6 in einer Grundposition angeordnet ist. In dieser Anordnung der Figur 18 sind das Antriebselement 6 und die Handhabe 4 bewegungsentkoppelt, so dass es möglich ist, die Handhabe 4 manuell aus der Einfahrstellung heraus in Ausstellrichtung 9 zu bewegen, wozu ein Bediener die Rückstellkraft des mechanischen Rückstellelements 19 (in den Figuren 18 bis 21 nicht gezeigt) überwinden muss. Die Rückstellkraft des mechanischen Rückstellelements 19 ist die einzige Kraft, welche aufgrund der Bewegungsentkopplung die Handhabe 4in der Einfahrstellung zurückhält. Ferner liegt in dieser Anordnung der Ausfahrhebel 25 an dem Ausfahranschlag 23 an, wobei das mechanische Rückhalteelement 26 den Ausfahrhebel 25 gegen den Ausfahranschlag 23 drückt. Folglich ist der Einfahrhebel 27 beabstandet zu dem Einfahranschlag 24 angeordnet, da der Ausfahrhebel 25 an dem Ausfahranschlag 23 anliegend angeordnet ist. Der Bewegungszapfen 34 des Antriebselements 6 ist bei dieser Anordnung beabstandet zu den Führungsmitteln 17 angeordnet und steht mit diesen nicht in Berührung.

Wird nun das Antriebselement 6 aus der in Figur 18 gezeigten Anordnung in Betrieb genommen, so dreht sich das Antriebselement 6 entgegen dem Uhrzeigersinn, wodurch sich der Bewegungszapfen 34 auf die Führungsmittel 17 zu bewegt. Diese Bewegung des Antriebselements 6 erfolgt entlang eines ersten Antriebsweges 35, der exemplarisch anhand des Pfeils in Figur 18 eingezeichnet ist. In dem Normalbetrieb bei der Antriebsbewegung des Antriebselements 6 aus der Grundposition in Richtung der Koppelposition entlang des ersten Antriebsweges 35 ist der Bewegungszapfen 34 beabstandet zu den Führungsmitteln 17 angeordnet, so dass die Handhabe 4 und das Antriebselement 6 bewegungsentkoppelt voneinander sind. Am Ende des ersten Antriebsweges bei einer Ausfahrbewegung im Normalbetrieb ist das Antriebselement 6 in einer Koppelposition angeordnet, wobei das Antriebselement 6 die Koppelposition in Figur 19 bereits überschritten hat und in Richtung einer Ausstellposition bewegt angeordnet ist. In der in Figur 19 gezeigten Anordnung befindet sich der Bewegungszapfen 34 des Antriebselements 6 bereits auf einem zweiten Antriebsweg 36, der dann endet, wenn das Antriebselement 6 in der Ausstellposition angeordnet ist. Wie aus Figur 19 zu sehen ist, ist der Bewegungszapfen 34 bei seiner Bewegung entlang des zweiten Antriebsweges 36 bei einem Normalbetrieb zwischen dem Ausfahrhebel 25 und dem Einfahrhebel 27 angeordnet, wobei der Bewegungszapfen 34 an dem Ausfahrhebel 25 anliegend angeordnet ist und eine Kraft auf den Ausfahrhebel 25 derart ausübt, dass sich der Griffhebel 16 im Uhrzeigersinn dreht. Entsprechend ist es für den Normalbetrieb bei einer Antriebsbewegung des Antriebselements 6 aus der Koppelposition in die Ausstellposition entlang des zweiten Antriebsweges 36 charakteristisch, dass der Bewegungszapfen 34 zwischen dem Ausfahrhebel 25 und dem Einfahrhebel 27 liegend angeordnet ist.

In den Figuren 20 und 21 hat der Bewegungszapfen 34 des Antriebselements 6 den Ausfahrhebel 25 derart weit verschwenkt, dass die Handhabe 4 nun in ihrer Ausfahrstellung angeordnet ist. Figur 20 zeigt einen Schnitt des Antriebselements 6 auf Höhe des Bewegungszapfens 34, wohingegen die Figur 21 einen Schnitt des Antriebselements 6 auf Höhe des Haltzapfens 21 darstellt. Dabei hat das Antriebselement 6 den zweiten Antriebsweg 36 und noch einen dritten Antriebsweg 37 (siehe Figur 21) vollständig zurückgelegt, wobei der Haltezapfen 21 des Antriebselements 6 bei einer Antriebsbewegung des Antriebselements 6 entlang des dritten Antriebsweges 37 an der Ausstellfläche 20 des Griffhebels 6 anliegt und die Handhabe 4 gegen die Rückstellkraft des mechanischen Rückstellelements 19 in Ausfahrstellung gedrückt hält.

Somit ist das Antriebselement 6 in einem Normalbetrieb bei einer Ausfahrbewegung der Handhabe 4 aus der Grundposition über die zwischen der Grundposition und der Ausstellposition liegenden Koppelposition in die Endausstellposition bewegbar, wobei das Antriebselement 6 dabei der Reihe nach den ersten Antriebsweg 35, den zweiten Antriebsweg 36 und den dritten Antriebsweg 37 durchläuft. Bei einem Normalbetrieb sind die Handhabe 4 und das Antriebselement 6 bei der Antriebsbewegung entlang des zweiten Antriebsweges 36 miteinander bewegungsgekoppelt. Entsprechend ist der Bewegungszapfen 34 des Antriebselements 6 bei der Antriebsbewegung des Antriebselements 6 aus der Koppelposition in die Ausstellposition entlang des zweiten Antriebswegs 36 den Ausfahrhebel 25 gegen den Ausfahranschlag 23 drängend, den Griffhebel 16 um die Drehachse 18 drehend und die Handhabe 4 in die Ausfahrstellung bewegend ausgebildet. Hingegen sind die Handhabe 4 und das Antriebselement 6 bei der Antriebsbewegung entlang des ersten Antriebsweges 35 voneinander bewegungsentkoppelt.

### Normalbetrieb für Einfahrbewegung der Handhabe

Die Figuren 22 bis 25 zeigen verschiedene Anordnungen für einen Normalbetrieb einer Einfahrbewegung der Handhabe 4, wobei wiederum die Dichtung 10 als Referenz für das Trägergehäuse 8 gezeigt ist und das Antriebselement 6 auf Höhe des Haltezapfens 21 bzw. des Bewegungszapfens 34 geschnitten dargestellt ist, und wobei ferner in Figur 22 die Führungsmittel 17 nicht dargestellt sind.

Die Anordnung der einzelnen Bauteile für die Einfahrbewegung im Normalbetrieb entspricht im Wesentlichen der Anordnung der Ausfahrbewegung im Normalbetrieb. Entsprechend zeigt Figur 22 die Anordnung der Bauteile aus Figur 21, die Figur 23 die Anordnung der Bauteile aus Figur 20 und die Figur 25 die Anordnung der Bauteile aus Figur 18, so dass auf die vorstehende Beschreibung verwiesen wird, um unnötige Wiederholungen zu vermeiden.

Charakteristisch für die Einfahrbewegung im Normalbetrieb ist es, dass durch die Bewegungskopplung bei der Antriebsbewegung des Antriebselements 6 aus der Ausstellposition in die Koppelposition entlang des zweiten Antriebsweges 36 die Bewegung der Handhabe 4 von dem Antriebselement geführt ist. Entsprechend drückt der Ausfahranschlag 23 des Griffhebels 16 infolge der Rückstellkraft des mechanischen Rückstellelements 19 gegen den Ausfahrhebel 25. Da aber die Kraft des mechanischen Rückhalteelements 26 größer als die Rückstellkraft des mechanischen Rückstellelements 19 ist, verbleibt der Ausfahrhebel 25 anliegend an dem Ausfahranschlag 23 angeordnet, so dass die Rückdrehbewegung des Griffhebels 16 um die Drehachse 18 von der Antriebsbewegung des Antriebselements 6 abhängig ist, solange sich das Antriebselement 6 entlang des zweiten Antriebsweges 36 zurück in Richtung seiner Grundposition bewegt. Somit läuft im Normalbetrieb bei einer Einfahrbewegung der Handhabe 4 der von dem mechanischen Rückstellelement 19 gedrängte Griffhebel 16 dem Antriebselement 6 nach. Die Figur 24 zeigt eine solche Anordnung, bei welcher die Einfahrbewegung der Handhabe 4 von dem Antriebselement 6 über die Führungsmittel 17 (also dem Ausfahrhebel 25) geführt ist. Entsprechend ist bei der Antriebsbewegung des Antriebselements 6 aus der Ausstellposition in die Koppelposition entlang des zweiten Antriebswegs 36 der Bewegungszapfen 34 über die Führungsmittel 17 mit der Handhabe 4 bewegungsgekoppelt ausgebildet. Ferner ist in dem Normalbetrieb der Bewegungszapfen 34 des Antriebselements 6 bei der Antriebsbewegung des Antriebselements 6 aus der Ausstellposition in die Koppelposition entlang des zweiten Antriebswegs 36 die Handhabe 4 gegen die über den Griffhebel 16 auf den Ausfahrhebel 25 wirkende Rückstellkraft des mechanischen Rückstellelements 19 in die Sicherheitsstellung führend ausgebildet, wobei in dem Normalbetrieb bei der Antriebsbewegung des Antriebselements 6 aus der Ausstellposition in die Koppelposition der Ausfahranschlag 23 und der Ausfahrhebel 25 aneinander anliegend angeordnet sind. Erst wenn das Antriebselement 6 am Übergang vom ersten Antriebsweg 35 zu zweiten Antriebsweg 36 angelangt ist, welche der Koppelposition des Antriebselements 6 entspricht, sind Handhabe 4 und Antriebselement 6 bewegungsentkoppelt, so dass die Handhabe 4 infolge der Rückstellkraft des mechanischen Rückstellelements 19 in ihre Einfahrstellung gedrängt werden kann.

### Erster Blockadebetrieb für Einfahrbewegung der Handhabe

Die Figuren 26 bis 29 zeigen verschiedene Anordnungen für einen ersten Blockadebetrieb einer Einfahrbewegung der Handhabe 4, wobei wiederum die Dichtung 10 als Referenz für das Trägergehäuse 8 gezeigt ist und das Antriebselement 6 auf Höhe des Bewegungszapfens 34 geschnitten dargestellt ist.

Bei dem ersten Blockadebetrieb handelt es sich um einen Zustand, bei welchem die Handhabe 4 in ihrer Ausfahrstellung aufgrund von Vereisung festgefroren ist und die Rückstellkraft des mechanischen Rückstellelements 19 nicht ausreicht, um diese Blockade zu lösen. Die Anordnung der einzelnen Bauteile für die Einfahrbewegung in dem ersten Blockadebetrieb entspricht für die Figur 26 der Anordnung der Ausfahrbewegung im Normalbetrieb für Figur 20 (Ausfahrstellung der Handhabe 4), wobei auch die Anordnung der einzelnen Bauteile für die Einfahrbewegung in dem ersten Blockadebetrieb für die Figur 29 der Anordnung der Ausfahrbewegung im Normalbetrieb für Figur 18 (Einfahrstellung der Handhabe 4) entspricht. Um Wiederholungen zu vermeiden, wird für diese beiden Stellungen auf die vorstehenden Ausführungen verwiesen.

Wie einleitend erwähnt, zeigt Figur 26 nun einen Zustand, bei welchem die Handhabe 4 in ihrer Ausfahrstellung festgefroren ist. Bei der Rückfahrt des Antriebselements 6 entlang des dritten Antriebsweges 37 und dann des zweiten Antriebsweges 36 verbleibt aufgrund der festgefrorenen Handhabe 4 auch der Griffhebel 16 in seiner Position, so dass der Bewegungszapfen 34 des Antriebselements 6 an den Einfahrhebel 27 in Anlage kommt. Bei weiterer Bewegung drängt der Bewegungszapfen 34 des Antriebselements 6 den Einfahrhebel 27 gegen die Kraft des mechanischen Halteelements 26 in Richtung des Einfahranschlags 24, wobei sich der Ausfahrhebel 25 mit dem Einfahrhebel 27 gemeinsam um die Drehachse 18 drehen, da der an der Anlagefläche 31 anliegende Stützarm 30 eine relative Drehung des Einfahrhebels 27 von dem Ausfahrhebel 25 weg blockiert. Diese Drehung erfolgt solange, bis der Einfahrhebel 27 an dem Einfahranschlag 24 anliegt, wie es in Figur 27 gezeigt ist. Bei weiterer Antriebsbewegung des Antriebselements 6 nimmt der Bewegungszapfen 34 den Griffhebel 16 nun aufgrund der Bewegungskopplung des Antriebselement 6 über den Bewegungszapfen 34 und über den Einfahrhebel 27 bis zu dem Einfahranschlag 24 mit, so dass die Handhabe 4 in Richtung ihrer Einfahrstellung bewegt ist, wie es Figur 28 zeigt. In Figur 28 nimmt das Antriebselement 6 eine Koppelstellung und die Handhabe 4 eine Sicherheitsstellung ein. Die Koppelstellung und die Sicherheitsstellung kennzeichnen die Anordnung, in welcher die Handhabe 4 nun von dem Antriebselement 6 bewegungsentkoppelt ist, wenn sich das Antriebselement 6 weiter in Richtung seiner Grundposition bewegt. In der Sicherheitsstellung (siehe Figur 28) ist der Griffabschnitt 4a in einem vorgegebenen Sicherheitsabstand 38 zum Trägergehäuse 8 angeordnet. Dieser Sicherheitsabstand 38 verhindert ein Einklemmen eines Objekts oder einer Hand eines Benutzers, welcher versucht, die Vereisung manuell zu lösen, obwohl gleichzeitig das Antriebselement 6 für ein Lösen der Blockade sorgt. Wenn die Handhabe 4 aus der Vereisung gelöst ist, sorgt die Rückstellkraft des mechanischen Rückstellelements 19 dafür, dass die Handhabe 4 wieder in ihre Einfahrstellung zurück bewegt wird (siehe Figur 29), wobei das Antriebselement 6 und die Handhabe 4 bewegungsentkoppelt voneinander sind, wenn sich das Antriebselement 6 aus der Koppelposition in Richtung seiner Grundposition bewegt, denn dann gelangt der Bewegungszapfen 34 außer Eingriff mit den Führungsmitteln. Folglich handelt es sich bei der Einfahrbewegung bei dem ersten Blockadebetrieb um eine geführte Bewegung der Handhabe 4 in die zwischen der Einfahrstellung und der Ausfahrstellung liegende Sicherheitsstellung, wobei bei Erreichen der Sicherheitsstellung die Bewegungsentkopplung von dem Antriebselement 6 erfolgt.

### Zweiter Blockadebetrieb für Einfahrbewegung der Handhabe

Die Figuren 30 bis 33 zeigen verschiedene Anordnungen für einen zweiten Blockadebetrieb einer Einfahrbewegung der Handhabe 4, wobei wiederum die Dichtung 10 als Referenz für das Trägergehäuse 8 gezeigt ist und das Antriebselement 6 auf Höhe des Bewegungszapfens 34 geschnitten dargestellt ist.

Bei dem zweiten Blockadebetrieb handelt es sich um einen Zustand, bei welchem sich innerhalb des Durchgriffbereichs 12 ein Objekt 39 befindet, wobei ein Einklemmen des Objekts 39 von der erfindungsgemäßen Türgriffanordnung 3 zu verhindern ist. Die Anordnung der einzelnen Bauteile für die Einfahrbewegung in dem zweiten Blockadebetrieb entspricht für die Figur 30 der Anordnung der Ausfahrbewegung im Normalbetrieb für Figur 20 (Ausfahrstellung der Handhabe 4), wobei auch die Anordnung der einzelnen Bauteile für die Einfahrbewegung in dem ersten Blockadebetrieb für die Figur 33 der Anordnung der Ausfahrbewegung im Normalbetrieb für Figur 18 (Einfahrstellung der Handhabe 4) entspricht. Um Wiederholungen zu vermeiden, wird für diese beiden Stellungen auf die vorstehenden Ausführungen verwiesen.

Wie einleitend erwähnt, zeigt Figur 30 einen Zustand, bei welchem die Handhabe 4 in ihrer Ausfahrstellung angeordnet ist und sich ein Objekt 39 innerhalb des Durchgriffbereichs 12 befindet. Die Rückfahrt des Antriebselements 6 entlang des dritten Antriebsweges 37 und dann des zweiten Antriebsweges 36 erfolgt wie im ersten Blockadebetrieb. Da das Objekt einen Widerstand für die einzufahrende Handhabe 4 darstellt, drängt der Bewegungszapfen 34 des Antriebselements 6 den Einfahrhebel 27 gegen den Einfahranschlag 24, wie es in Figur 31 gezeigt ist, wobei der Einfahrhebel 27 solange an dem Einfahranschlag 24 anliegt, bis das Antriebselement 6 seine Koppelposition erreicht hat. Wie vorstehend bereits für den ersten Blockadebetrieb erwähnt, ist in der Koppelposition des Antriebselements 6 die Handhabe in ihrer Sicherheitsstellung angeordnet, so dass zwischen dem Griffabschnitt 4a und dem Trägergehäuse 8 (siehe Dichtung 10 in den Figur 31) der Sicherheitsabstand 38 vorhanden ist, durch den ein Einklemmen des Objekts verhindert wird, solange das Objekt keine größere Gestalt aufweist. Nachdem der Bewegungszapfen 34 dann außer Anlage zu den Führungsmitteln 17 gekommen ist (siehe Figur 32), dreht der Ausfahrhebel 25 gemeinsam mit dem Einfahrhebel 27 in Richtung des Ausfahranschlags 23, bis der Ausfahrhebel 25 wieder an dem Ausfahranschlag 23 anliegt, wobei hierbei das Antriebselement 6 von der Handhabe 4 bewegungsentkoppelt ist.

Für den ersten und zweiten Blockadebetrieb ist es charakteristisch, dass der Bewegungszapfen 34 des Antriebselements 6 bei der Antriebsbewegung des Antriebselements 6 aus der Ausstellposition in die Koppelposition entlang des zweiten Antriebswegs 36 den Einfahrhebel 27 gegen den Einfahranschlag 24 drängend, den Griffhebel 16 um die Drehachse 18 drehend und die Handhabe 4 in die Sicherheitsstellung bewegend ausgebildet ist.

### Synchronisationsbetrieb für Einfahrbewegung der Handhabe

In den Figuren 34 bis 37 ist ein Synchronisationsbetrieb der erfindungsgemäßen Türgriffanordnung 3 gezeigt. Ein solcher Synchronisationsbetrieb ist dann erforderlich, wenn im Betrieb der Türgriffanordnung 3 eine Situation eintritt, in welcher die Handhabe 4 in ihrer Ausfahrstellung angeordnet ist, obgleich das Antriebselement 6 in seiner Grundposition angeordnet ist. Eine solche Situation kann beispielsweise bei einer Blockade der Handhabe 4 (wie vorstehend anhand des zweiten Blockadebetriebs beschrieben und in Figur 32 gezeigt) oder bei einer Notbetätigung der Handhabe 4, bei welcher die Handhabe 4 manuell und ohne Hilfe des Antriebselements 6 in ihre Ausfahrstellung bewegt angeordnet wurde, eintreten. Typisch für eine solche Situation ist es, dass die Handhabe 4 in ihrer Ausfahrstellung angeordnet ist, wohingegen sich das Antriebselement 6 in seiner Grundposition befindet, wie es in Figur 34 gezeigt ist. Diese in Figur 34 gezeigte Anordnung ist deshalb möglich, weil das Antriebselement 6 und die Handhabe 4 zumindest in der Grundposition des Antriebselements 6 und in der Einfahrstellung der Handhabe 4 voneinander bewegungsentkoppelt sind. Um die Anordnung nun wieder zu synchronisieren, bewegt sich das Antriebselement 6 aus seiner Grundposition in Richtung der Ausstellposition. Dabei gelangt der Bewegungszapfen 34 des Antriebselements 6 in Anlage an eine dem Ausfahrhebel 25 abgewandte Seite des Einfahrhebels 27. Mit anderen Worten kann der Bewegungszapfen 34 in der in Figur 34 gezeigten Anordnung nicht mehr zwischen den Ausfahrhebel 25 und den Einfahrhebel 27 einfahren. Da jedoch der Einfahrhebel 27 in Richtung des Ausfahrhebels 25 drehbar an dem Ausfahrhebel 25 gelagert ist, drängt der Bewegungszapfen 34 des Antriebselements 6 den Einfahrhebel 27 aus seinem Bewegungsweg, wobei der Einfahrhebel 27 sich zumindest abschnittsweise durch die Aussparung 32 hindurchbewegt, wie es in den Figuren 35 und 36 gezeigt ist. Das Antriebselement 6 bewegt sich nun weiter und gelangt an das Ende seines dritten Antriebsweges 37, in welcher der Haltezapfen 21 an der Ausstellfläche 20 anliegt und die Handhabe 4 in Ausfahrstellung hält. In dieser Stellung kann der Einfahrhebel 27 aufgrund der von dem Ausfahrhebel 25 wegweisenden Kraft des mechanischen Halteelements 28 wieder in seine Basisstellung zurückdrehen, bis der Stützarm 30 des Einfahrhebels 27 wieder an der Anlagefläche 31 des Ausfahrhebels 25 anliegt. Auf die vorstehend beschriebene Weise erfolgt eine Synchronisation der Türgriffanordnung 3 nach einem stromlosen Notbetrieb, bei welchem die Handhabe 4 manuell von einem Bediener in die Ausfahrstellung zum mechanischen Öffnen der Fahrzeugtür bewegt wird.

Die vorstehend beschriebene Erfindung ist selbstverständlich nicht auf die beschriebene und dargestellte Ausführungsform beschränkt. Es ist ersichtlich, dass an der in der Zeichnung dargestellten Ausführungsform zahlreiche, dem Fachmann entsprechend der beabsichtigten Anwendung naheliegende Abänderungen vorgenommen werden können, ohne dass dadurch der Bereich der Erfindung verlassen wird. Zur Erfindung gehört alles dasjenige, was in der Beschreibung enthalten und/oder in der Zeichnung dargestellt ist, einschließlich dessen, was abweichend von dem konkreten Ausführungsbeispiel für den Fachmann naheliegt, innerhalb des Umfangs der Ansprüche.

## Patentansprüche

1. Griffanordnung (3) eines Kraftfahrzeugs (2), aufweisend ein Trägergehäuse (8), eine an dem Trägergehäuse (8) bewegbar gelagerte und einen Griffabschnitt (4a) aufweisende Handhabe (4), die zwischen einer Einfahrstellung und einer Ausfahrstellung bewegbar ausgebildet ist, ein mechanisches Rückstellelement (19), welches eine die Handhabe (4) in Richtung der Einfahrstellung drängende oder die Handhabe (4) in der Einfahrstellung haltende Rückstellkraft ausübt, und ein zwischen einer Grundposition, einer Ausstellposition und einer zwischen der Grundposition und der Ausstellposition liegenden Koppelposition bewegbares und an dem Trägergehäuse (8) bewegbar gelagertes Antriebselement (6), welches eine in einen ersten Antriebsweg (35) und einen zweiten Antriebsweg (36) unterteilte Antriebsbewegung ausführen kann, wobei bei Einbau der Handhabe (4) in dem Kraftfahrzeug (2) der Griffabschnitt (4a) in der Einfahrstellung strakbündig mit einer Außenfläche (5) des Kraftfahrzeugs (2) verlaufend angeordnet ist und in der Ausfahrstellung gegenüber der Außenfläche (5) des Kraftfahrzeugs (2) in eine Ausstellrichtung (9) ausgestellt und beabstandet zu dem Trägergehäuse (8) angeordnet ist,
wobei das Antriebselement (6) bei seiner Antriebsbewegung aus der Ausstellposition in die Koppelposition entlang des zweiten Antriebsweges (36) mit der Handhabe (4) bewegungsgekoppelt ist und die Bewegung die Handhabe (4) führend ausgebildet ist,
wobei die Handhabe (4) in eine zwischen der Einfahrstellung und der Ausfahrstellung liegende Sicherheitsstellung bewegbar ist, in welcher der Griffabschnitt (4a) in einem vorgegebenen Sicherheitsabstand (38) zum Trägergehäuse (8) angeordnet ist,
wobei das Antriebselement (6) in seiner Koppelposition nach seiner Antriebsbewegung aus der Ausstellposition die Handhabe (4) in die Sicherheitsstellung anordnend führt, und
wobei das Antriebselement (6) und die Handhabe (4) zumindest in der Grundposition des Antriebselements (6) und in der Einfahrstellung der Handhabe (4) voneinander bewegungsentkoppelt sind,
wobei die Handhabe (4) mit einem Griffhebel (16) drehgelenkig verbunden ist, welcher um eine Drehachse (18) an dem Trägergehäuse (8) drehbar gelagert ist, wobei das Antriebselement (6) um eine motorangetriebene Antriebsachse (33) an dem Trägergehäuse (8) drehbar gelagert ist und die Antriebsbewegung eine Drehbewegung um die Antriebsachse (33) ist, **dadurch gekennzeichnet, dass** der Griffhebel (16) Führungsmittel (17) zur Führung der Bewegung der Handhabe (4) aufweist, wobei die Führungsmittel (17) relativ zu dem Griffhebel (16) drehbar gelagert sind und mit dem Antriebselement (6) bewegungskoppelbar ausgebildet sind.

2. Griffanordnung (3) nach Anspruch 1, **dadurch gekennzeichnet, dass** das Antriebselement (6) über die Führungsmittel (17) und über den Griffhebel (16) mit der Handhabe (4) bewegungskoppelbar ausgebildet ist.

3. Griffanordnung (3) nach Anspruch 1, **dadurch gekennzeichnet, dass** die Führungsmittel (17) um die Drehachse (18) drehbar gelagert sind und relativ zu dem Antriebselement (6) bewegbar sind.

4. Griffanordnung (3) nach Anspruch 3, **dadurch gekennzeichnet, dass** das Antriebselement (6) einen Bewegungszapfen (34) aufweist, welcher in einem Abstand zur Antriebsachse (33) angeordnet ist, wobei bei der Antriebsbewegung des Antriebselements (6) aus der Ausstellposition in die Koppelposition entlang des zweiten Antriebswegs (36) der Bewegungszapfen (34) über die Führungsmittel (17) mit der Handhabe (4) bewegungsgekoppelt ist.

5. Griffanordnung (3) nach Anspruch 4, **dadurch gekennzeichnet, dass** die Führungsmittel (17) einen Ausfahrhebel (25) aufweisen, der drehbar an dem Griffhebel (16) gelagert ist, wobei ein mechanisches Rückhalteelement (26) den Ausfahrhebel (25) gegen einen am Griffhebel (16) ausgebildeten Ausfahranschlag (23) drängt.

6. Griffanordnung (3) nach Anspruch 5, **dadurch gekennzeichnet, dass** der Bewegungszapfen (34) des Antriebselements (6) bei der Antriebsbewegung des Antriebselements (6) aus der Koppelposition in die Ausstellposition entlang des zweiten Antriebswegs (36) den Ausfahrhebel (25) gegen den Ausfahranschlag (23) drängend, den Griffhebel (16) um die Drehachse (18) drehend und die Handhabe (4) in die Ausfahrstellung bewegend ausgebildet ist.

7. Griffanordnung (3) nach Anspruch 5, **dadurch gekennzeichnet, dass** die Führungsmittel (17) einen an dem Ausfahrhebel (25) angeordneten Einfahrhebel (27) aufweisen, der sich parallel zu dem Ausfahrhebel (25) auf einer dem Ausfahranschlag (23) abgewandten Seite des Ausfahrhebels (25) erstreckt, wobei an dem Griffhebel (16) ein Einfahranschlag (24) ausgebildet ist, und wobei der Einfahrhebel (27) beabstandet zu dem Einfahranschlag (24) angeordnet ist, wenn der Ausfahrhebel (25) an dem Ausfahranschlag (23) anliegend angeordnet ist.

8. Griffanordnung (3) nach Anspruch 7, **dadurch gekennzeichnet, dass** in einem Normalbetrieb der Bewegungszapfen (34) des Antriebselements (6) bei der Antriebsbewegung des Antriebselements (6) aus der Ausstellposition in die Koppelposition entlang des zweiten Antriebswegs (36) die Handhabe (4) gegen die über den Griffhebel (16) auf den Ausfahrhebel (25) wirkende Rückstellkraft des mechanischen Rückstellelements (19) in die Sicherheitsstellung führend ausgebildet ist, wobei in dem Normalbetrieb bei der Antriebsbewegung des Antriebselements (6) aus der Ausstellposition in die Koppelposition der Ausfahranschlag (23) und der Ausfahrhebel (25) aneinander anliegend angeordnet sind.

9. Griffanordnung (3) nach Anspruch 7, **dadurch gekennzeichnet, dass** in einem Normalbetrieb bei einer Antriebsbewegung des Antriebselements (6) aus der Grundposition in Richtung der Koppelposition der Bewegungszapfen (34) beabstandet zu den Führungsmitteln (17) angeordnet ist, wobei in dem Normalbetrieb bei einer Antriebsbewegung des Antriebselements (6) aus der Koppelposition in die Ausstellposition und aus der Ausstellposition in die Koppelposition der Bewegungszapfen (34) zwischen dem Ausfahrhebel (25) und dem Einfahrhebel (27) liegend angeordnet ist.

10. Griffanordnung (3) nach Anspruch 7, **dadurch gekennzeichnet, dass** der Einfahrhebel (27) und der Ausfahrhebel (25) zwischen dem Einfahranschlag (24) und dem Ausfahranschlag (23) bewegbar angeordnet sind.

11. Griffanordnung (3) nach Anspruch 10, **dadurch gekennzeichnet, dass** in einem Blockadebetrieb, in welchem eine Bewegung der Handhabe (4) in die Einfahrstellung blockiert ist, der Bewegungszapfen (34) des Antriebselements (6) bei der Antriebsbewegung des Antriebselements (6) aus der Ausstellposition in die Koppelposition entlang des zweiten Antriebswegs (36) den Einfahrhebel (27) gegen den Einfahranschlag (24) drängend, den Griffhebel (16) um die Drehachse (18) drehend und die Handhabe (4) in die Sicherheitsstellung bewegend ausgebildet ist.

12. Griffanordnung (3) nach Anspruch 10, **dadurch gekennzeichnet, dass** der Einfahrhebel (27) drehbar an dem Ausfahrhebel (25) gelagert ist, wobei ein mechanisches Halteelement (28) den Einfahrhebel (27) in eine Basisstellung drängt, in welcher der Einfahrhebel (27) und der Ausfahrhebel (25) sich beabstandet zueinander parallel erstreckend angeordnet sind.

13. Griffanordnung (3) nach Anspruch 12, **dadurch gekennzeichnet, dass** der Einfahrhebel (27) um eine Hebeldrehachse (29) an dem Ausfahrhebel (25) drehbar gelagert ist und einen Stützarm (30) aufweist, der in der Basisstellung an einer an dem Ausfahrhebel (25) ausgebildeten Anlagefläche (31), welche eine Bewegung des Einfahrhebels (27) in eine von dem Ausfahrhebel (25) wegweisende Richtung blockiert, anliegt.

14. Griffanordnung (3) nach Anspruch 13, **dadurch gekennzeichnet, dass** der Einfahrhebel (27) aus der Basisstellung in Richtung des Ausfahrhebels (25) bewegbar gelagert ist.

15. Griffanordnung (3) nach Anspruch 14, **dadurch gekennzeichnet, dass** der Ausfahrhebel (25) eine Aussparung (32) aufweist, durch die hindurch der Einfahrhebel (27) zumindest abschnittsweise hindurch bewegbar ist.

16. Griffanordnung (3) nach Anspruch 1, **dadurch gekennzeichnet, dass** an dem Griffhebel (16) eine Ausstellfläche (20) ausgebildet ist und das Antriebselement (6) aus der Ausstellposition in eine Endausstellposition entlang eines dritten Antriebsweges (37), welcher sich an den zweiten Antriebsweg (36) anschließt, bewegbar ist, wobei an dem Antriebselement (6) ein Haltezapfen (21) angeformt ist, welcher bei einer Antriebsbewegung des Antriebselements (6) entlang des dritten Antriebsweges (37) an der Ausstellfläche (20) anliegt und die Handhabe (4) gegen die Rückstellkraft des mechanischen Rückstellelements (19) in Ausfahrstellung gedrückt hält.

17. Griffanordnung (3) nach Anspruch 1, **dadurch gekennzeichnet, dass** das mechanische Rückstellelement (19) an dem Griffhebel (16) angreift und die Handhabe (4) über den Griffhebel (16) in Richtung der Einfahrstellung drängend oder in der Einfahrstellung haltend ausgebildet ist.

## Claims

1. Handle assembly (3) for a motor vehicle (2), having a support housing (8), a grip (4) which is mounted movably on the support housing (8) and has a handle section (4a), and which is designed to be movable between a retracted position and an extended position, a mechanical restoring element (19) which exerts a restoring force that urges the grip (4) in the direction of the retracted position or retains the grip (4) in the retracted position, and a drive element (6) which is movable between a home position, an extended position, and a coupling position located between the home position and the extended position and which is mounted movably on the support housing (8), and which is able to execute a drive movement that is divided into a first drive path (35) and a second drive path (36), wherein when the grip (4) is installed in the motor vehicle (2) the handle section (4a) in the retracted position is arranged to extend strake-flush with an external surface (5) of the motor vehicle (2) and in the extended position is arranged so as to be extended in an extension direction (9) relative to the external surface (5) of the motor vehicle (2) and at a distance from the support housing (8),
wherein when executing its drive movement along the second drive path (36) from the extended position in to the coupling position the drive element (6) is motion-coupled with the grip (4), and the movement is designed to entrain the grip (4),
wherein the grip (4) is movable into a safety position located between the retracted position and the extended position, in which safety position the handle section (4a) is arranged at a predefined safety distance (38) from the support housing (8),
wherein when the drive element (6) is in its coupling position after its drive movement from the extended position entrains the grip (4) into the safety position thereof, and
wherein the drive element (6) and the grip (4) are motion-decoupled from one another at least when the drive element (6) is in the home position and the grip (4) is in the retracted position,
wherein the grip (4) is connected pivotably to a handle lever (16), which is mounted on the support housing (8) so as to be rotatable about an axis of rotation (18), wherein the drive element (6) is mounted on the support housing (8) so as to be rotatable about a motor-driven drive axle (33) and the drive movement is a rotary movement about drive axle (33),
**characterized in that** the handle lever (16) includes guidance means (17) for guiding the movement of the grip (4), wherein the guidance means (17) are mounted so as to be rotatable relative to the handle lever (16) and is designed so that it can be motion-coupled with the drive element (6).

2. Handle assembly (3) according to Claim 1, **characterized in that** the drive element (6) so that it can be motion-coupled with the grip (4) via the guidance means (17) and via the handle lever (16).

3. Handle assembly (3) according to Claim 1, **characterized in that** the guidance means (17) are mounted so as to be rotatable about the axis of rotation (18) and are movable relative to the drive element (6).

4. Handle assembly (3) according to Claim 3, **characterized in that** the drive element (6) includes a movement pin (34) which is arranged at a distance from the drive axle (33), wherein when the drive element (6) executes a drive movement along the second drive path (36) from the extended position into the coupling position the movement pin (34) is motion-coupled with the grip (4) via the guidance means (17).

5. Handle assembly (3) according to Claim 4, **characterized in that** the guidance means (17) include an extension lever (25) which is mounted as to be rotatable on the handle lever (16), wherein a mechanical retaining element (26) urges the extension lever (25) towards an extension limit stop (23) conformed on the handle lever (16) .

6. Handle assembly (3) according to Claim 5, **characterized in that** the movement pin (34) of the drive element (6) is designed such that it urges the extension lever (25) towards the extension limit stop (23), rotates the handle lever (16) about the axis of rotation (18) and moves the grip (4) into the extended position during the drive movement of the drive element (6) along the second drive path (36) from the coupling position into the extended position.

7. Handle assembly (3) according to Claim 5, **characterized in that** the guidance means (17) include retraction lever (27) mounted on the extension lever (25), which retraction lever extends parallel to the extension lever (25) on a side of the extension lever (25) farthest from the extension limit stop (23), wherein a retraction limit stop (24) is conformed on the handle lever (16), and wherein the retraction lever (27) is located at a distance from the retraction limit stop (24) when the extension lever (25) is located flush with the extension limit stop (23).

8. Handle assembly (3) according to Claim 7, **characterized in that** in normal operation, during the drive movement of the drive element (6) along the second drive path (36) from the extended position into the coupling position the movement pin (34) of the drive element (6) is designed to guide the grip (4) into the safety position against the restoring force of the mechanical restoring element (19) that acts on the extension lever (25) via the handle lever (16), wherein in normal operation, during the drive movement of the drive element (6) from the extended position into the coupling position the extension limit stop (23) and the extension lever (25) are located flush against each other.

9. Handle assembly (3) according to Claim 7, **characterized in that** in normal operation, during a drive movement of the drive element (6) from the home position in the direction of the coupling position, the movement pin (34) is located at a distance from the guidance means (17), wherein in normal operation, during a drive movement of the drive element (6) from the coupling position into the extended position and from the extended position into the coupling position, the movement pin (34) is located between the extension lever (25) and the retraction lever (27).

10. Handle assembly (3) according to Claim 7, **characterized in that** the retraction lever (27) and the extension lever (25) are arranged so as to be movable between the retraction limit stop (24) and the extension limit stop (23) .

11. Handle assembly (3) according to Claim 10, **characterized in that** in a blocking mode, in which a movement of the grip (4) into the retracted position is blocked, during the drive movement of the drive element (6) along the second drive path (36) from the extended position into the coupling position, the movement pin (34) of the drive element (6) is designed such that it urges the retraction lever (27) against the retraction limit stop (24), rotates the handle lever (16) about the axis of rotation (18) and moves the grip (4) into the safety position.

12. Handle assembly (3) according to Claim 10, **characterized in that** the retraction lever (27) is mounted so as to be rotatable on the extension lever (25), wherein a mechanical holding element (28) urges the retraction lever (27) into a base position, in which the retraction lever (27) and the extension lever (25) are arranged such that they extend parallel to one another.

13. Handle assembly (3) according to Claim 12, **characterized in that** the retraction lever (27) is mounted so as to be rotatable about a fulcrum (29) on the extension lever (25) and has a support arm (30), which in the base position bears on a bearing surface (31) conformed on the extension lever (25), which bearing surface blocks a movement of the retraction lever (27) in a direction away from the extension lever (25) .

14. Handle assembly (3) according to Claim 13, **characterized in that** the retraction lever (27) is mounted so as to be movable from the base position towards the extension lever (25).

15. Handle assembly (3) according to Claim 14, **characterized in that** the extension lever (25) has an opening (32) through which at least a portion of the retraction lever (27) can be advanced.

16. Handle assembly (3) according to Claim 1, **characterized in that** an extending surface (20) is conformed on the handle lever (16), and the drive element (6) is movable along a third drive path (37) that adjoins the second drive path (36) from the extended position into a final extended position, wherein a holding pin (21) is conformed on the drive element (6), which pin lies flush with the extension surface (20) during a drive movement of the drive element (6) along the third drive path (37) and holds the grip (4) pressed in the extended position against the restoring force of the mechanical restoring element (19).

17. Handle assembly (3) according to Claim 1, **characterized in that** the mechanical restoring element (19) acts on the handle lever (16) and is designed to urge the grip (4) in the direction of the retracted position or hold it in the retracted position via the handle lever (16).

## Revendications

1. Arrangement de poignée (3) d'un véhicule automobile (2), comportant un boîtier de support (8), une manette de poignée (4) logée mobile sur le boîtier de support (8) et comportant une section de poignée (4a), qui est constituée mobile entre une position d'enclenchement et une position de sortie, un élément de rappel mécanique (19), lequel exerce une force de rappel repoussant la manette de poignée (4) en direction de la position d'enclenchement ou maintenant la manette de poignée (4) dans la position d'enclenchement et un élément d'entraînement (6) mobile entre une position de base, une position de déploiement et une position de couplage située entre la position de base et la position de déploiement et logé mobile sur le boîtier de support (8), lequel peut effectuer un mouvement d'entraînement divisé en une première course d'entraînement (35) et une deuxième course d'entraînement (36), sachant que lors du montage de la manette de poignée (4) dans le véhicule automobile (2), la section de poignée (4a) est disposée dans la position d'enclenchement passant en alignement avec une surface extérieure (5) du véhicule automobile (2) et dans la position de sortie par rapport à la surface extérieure (5) du véhicule automobile (2) est déployée dans une direction de déploiement (9) et à distance du boîtier de support (8),
sachant que l'élément d'entraînement (6) lors de son mouvement d'entraînement est couplé en mouvement à la manette de poignée (4) de la position de déploiement à la position de couplage le long de la deuxième course d'entraînement (36) et est constitué guidant le mouvement de la manette de poignée (4),
sachant que la manette de poignée (4) peut être déplacée dans une position de sécurité se situant entre la position d'enclenchement et la position de sortie dans laquelle la section de poignée (4a) est disposée à une distance de sécurité prédéfinie (38) par rapport au boîtier de support (8),
sachant que l'élément d'entraînement (6) dans sa position de couplage guide la manette de poignée en la disposant (4) dans la position de sécurité après son mouvement d'entraînement de la position de déploiement, et
sachant que l'élément d'entraînement (6) et la manette de poignée (4) sont découplés en mouvement l'un de l'autre au moins dans la position de base de l'élément d'entraînement (6) et dans la position d'enclenchement de la manette de poignée (4),
sachant que la manette de poignée (4) est reliée de façon articulée à un levier de poignée (16), lequel est logé pouvant tourner autour d'un axe de rotation (18) sur le boîtier de support (8), sachant que l'élément d'entraînement (6) est logé pouvant tourner autour d'un axe d'entraînement motorisé (33) sur le boîtier de support (8) et le mouvement d'entraînement est un mouvement de rotation autour de l'axe d'entraînement (33),
**caractérisé en ce que** le levier de poignée (16) comporte des moyens de guidage (17) pour guider le mouvement de la manette de poignée (4), sachant que les moyens de guidage (17) sont logés pouvant tourner par rapport au levier de poignée (16) et sont constitués pouvant être couplés en mouvement à l'élément d'entraînement (6).

2. Arrangement de poignée (3) selon la revendication 1, **caractérisé en ce que** l'élément d'entraînement (6) est constitué pouvant être couplé en mouvement à la manette de poignée (4) par les moyens de guidage (17) et par le levier de poignée (16).

3. Arrangement de poignée (3) selon la revendication 1, **caractérisé en ce que** les moyens de guidage (17) sont logés pouvant tourner autour de l'axe de rotation (18) et sont mobiles par rapport à l'élément d'entraînement (6) .

4. Arrangement de poignée (3) selon la revendication 3, **caractérisé en ce que** l'élément d'entraînement (6) comporte un axe de mouvement (34), lequel est disposé à une distance de l'axe d'entraînement (33), sachant que lors du mouvement d'entraînement de l'élément d'entraînement (6) de la position de déploiement à la position de couplage le long de la deuxième course d'entraînement (36), l'axe de mouvement (34) est couplé en mouvement à la manette de poignée (4) par les moyens de guidage (17).

5. Arrangement de poignée (3) selon la revendication 4, **caractérisé en ce que** les moyens de guidage (17) comportent un levier de sortie (25), qui est logé pouvant tourner sur le levier de poignée (16), sachant qu'un élément de rappel mécanique (26) repousse le levier de sortie (25) contre une butée de sortie (23) constituée sur le levier de poignée (16).

6. Arrangement de poignée (3) selon la revendication 5, **caractérisé en ce que** l'axe de mouvement (34) de l'élément d'entraînement (6) lors du mouvement d'entraînement de l'élément d'entraînement (6) est constitué repoussant le levier de sortie (25) contre la butée de sortie (23) de la position de couplage dans la position de déploiement le long de la deuxième course d'entraînement (36), tournant le levier de poignée (16) autour de l'axe de rotation (18) et déplaçant la manette de poignée (4) dans la position de sortie.

7. Arrangement de poignée (3) selon la revendication 5, **caractérisé en ce que** les moyens de guidage (17) comportent un levier d'enclenchement (27) disposé sur le levier de sortie (25), qui s'étend parallèlement au levier de sortie (25) sur un côté du levier de sortie (25) opposé à la butée de sortie (23), sachant qu'une butée d'enclenchement (24) est constituée sur le levier de poignée (16) et sachant que le levier d'enclenchement (27) est disposé à distance de la butée d'enclenchement (24), lorsque le levier de sortie (25) est disposé appliqué à la butée de sortie (23).

8. Arrangement de poignée (3) selon la revendication 7, **caractérisé en ce que** dans un fonctionnement normal, l'axe de mouvement (34) de l'élément d'entraînement (6) lors du mouvement d'entraînement de l'élément d'entraînement (6) de la position de déploiement à la position de couplage le long de la deuxième course d'entraînement (36), est constitué guidant dans la position de sécurité la manette de poignée (4) contre la force de rappel de l'élément de rappel mécanique (19) agissant par le levier de poignée (16) sur le levier de sortie (25), sachant que dans le fonctionnement normal lors du mouvement d'entraînement de l'élément d'entraînement (6) de la position de déploiement à la position de couplage, la butée de sortie (23) et le levier de sortie (25) sont disposés appliqués l'un à l'autre.

9. Arrangement de poignée (3) selon la revendication 7, **caractérisé en ce que** dans un fonctionnement normal, lors d'un mouvement d'entraînement de l'élément d'entraînement (6) de la position de base en direction de la position de couplage, l'axe de mouvement (34) est disposé à distance des moyens de guidage (17), sachant que dans le fonctionnement normal lors d'un mouvement d'entraînement de l'élément d'entraînement (6) de la position de couplage à la position de déploiement et de la position de déploiement à la position de couplage, l'axe de mouvement (34) est disposé se situant entre le levier de sortie (25) et le levier d'enclenchement (27).

10. Arrangement de poignée (3) selon la revendication 7, **caractérisé en ce que** le levier d'enclenchement (27) et le levier de sortie (25) sont disposés mobiles entre la butée d'enclenchement (24) et la butée de sortie (23).

11. Arrangement de poignée (3) selon la revendication 10, **caractérisé en ce que** dans un fonctionnement de blocage dans lequel un mouvement de la manette de poignée (4) est bloquée dans la position d'enclenchement, l'axe de mouvement (34) de l'élément d'entraînement (6) lors du mouvement d'entraînement de l'élément d'entraînement (6) est constitué repoussant le levier d'enclenchement (27) contre la butée d'enclenchement (24) de la position de déploiement dans la position de couplage le long de la deuxième course d'entraînement (36), tournant le levier de poignée (16) autour de l'axe de rotation (18) et déplaçant la manette de poignée (4) dans la position de sécurité.

12. Arrangement de poignée (3) selon la revendication 10, **caractérisé en ce que** le levier d'enclenchement (27) est logé pouvant tourner sur le levier de sortie (25), sachant qu'un élément de maintien mécanique (28) repousse le levier d'enclenchement (27) dans une position de base dans laquelle le levier d'enclenchement (27) et le levier de sortie (25) sont disposés s'étendant parallèlement à distance l'un de l'autre.

13. Arrangement de poignée (3) selon la revendication 12, **caractérisé en ce que** le levier d'enclenchement (27) est logé pouvant tourner autour d'un axe de rotation de levier (29) sur le levier de sortie (25) et comporte un bras de support (30), qui s'applique dans la position de base à une surface d'appui (31) constituée sur le levier de sortie (25), laquelle bloque un mouvement de levier d'enclenchement (27) dans une direction s'éloignant du levier de sortie (25).

14. Arrangement de poignée (3) selon la revendication 13, **caractérisé en ce que** le levier d'enclenchement (27) est logé mobile de la position de base en direction du levier de sortie (25).

15. Arrangement de poignée (3) selon la revendication 14, **caractérisé en ce que** le levier de sortie (25) comporte un évidement (32) à travers lequel le levier d'enclenchement (27) peut être mobile au moins par endroits.

16. Arrangement de poignée (3) selon la revendication 1, **caractérisé en ce qu'**une surface de déploiement (20) est constituée sur le levier de poignée (16) et l'élément d'entraînement (6) peut être déplacé de la position de déploiement à une position de déploiement finale le long d'une troisième course d'entraînement (37), laquelle se raccorde à la deuxième course d'entraînement (36), sachant qu'un axe de maintien (21) est conformé sur l'élément d'entraînement (6), lequel s'applique lors d'un mouvement d'entraînement de l'élément d'entraînement (6) le long de la troisième course d'entraînement (37) à la surface de déploiement (20) et maintient appuyée la manette de poignée (4) contre la force de rappel de l'élément de rappel mécanique (19) en position de sortie.

17. Arrangement de poignée (3) selon la revendication 1, **caractérisé en ce que** l'élément de rappel mécanique (19) vient en prise sur le levier de poignée (16) et est constitué repoussant par le levier de poignée (16) la manette de poignée (4) en direction de la position d'enclenchement ou maintenant dans la position d'enclenchement.
